# EUROPÄISCHE PATENTSCHRIFT

(11) **EP 0 330 687 B1**
(45) Veröffentlichungstag und Bekanntmachung des Hinweises auf die Patenterteilung: **11.12.1991**
(21) Anmeldenummer: 88907143.7
(22) Anmeldetag: 23.08.1988
(51) Int. Cl.: F01B 11/06, B06B 1/18

(54) **PNEUMATISCHER LINEARVIBRATOR**
PNEUMATIC LINEAR VIBRATOR
VIBRATEUR PNEUMATIQUE LINEAIRE

(30) Priorität: 09.09.1987 CH 3492/87
(43) Veröffentlichungstag der Anmeldung: 06.09.1989
(73) Patentinhaber: FEHR, Max, CH-8415 Berg am Irchel (CH)
(72) Erfinder: FEHR, Max, CH-8415 Berg am Irchel (CH)
(74) Vertreter: Breiter, Heinz
(86) Internationale Anmeldenummer: CH8800143
(87) Internationale Veröffentlichungsnummer: WO8902514

(56) Entgegenhaltungen:
- DE-A- 2 541 949
- FR-A- 2 138 809
- NL-C- 35 760
- US-A- 4 117 764

## Beschreibung

Die vorliegende Erfindung bezieht sich auf einen pneumatischen Linearvibrator nach dem Oberbegriff von Patentanspruch 1.

Ein gattungsgemässer Luftdruck-Vibrator mit einem hin- und herbewegbaren Kolben ist aus der NL,C, 35760 bekannt. In einem pneumatischen Vibrator mit einem zylindrischen Aussenrohr, einem Axialbolzen und zwei über diesen angedrückten seitlichen Deckeln ist ein Kolben hin- und herschiebbar, vom Axialbolzen und Aussenrohr weitgehend vollflächig geführt. Der Axialbolzen weist auf einer Seite eine zentrale Bohrung auf, mit Verteilkanälen zur Zufuhr von Antriebsgas auf beide Seiten des Kolbens. Im zylindrischen Aussenrohr sind Austrittskanäle für das Gas angebracht, welche mit den Druckflächen des Kolbens zusammenwirken. Der Kolben soll in bezug auf den Vibrator eine grösstmögliche Masse haben. Der Vibrator muss einen separaten Schalldämper haben.

Die FR,A, 2138809 bezieht sich ebenfalls auf eine Vorrichtung, welche eine Vibration auf eine Masse überträgt, insbesondere im Automobilbau. Ein in Längsrichtung verschiebbarer Tauchkolben gleitet, mit Dichtungen versehen, auf einem stationären Führungsrohr. Auf dem Tauchkolben ist ein mit diesem axial verschiebbares inneres Führungsrohr für den abgedichtet hin- und herschiebbaren Vibrationskolben angeordnet, welcher mit einem selbststeuernden Kanalsystem angetrieben wird. Die in axialer Richtung verlaufenden Kanäle verbinden eine Ringnut mit der benachbarten Stirnseite des Vibrationskolbens. Beim Anlegen des Arbeitsdruckes wird vorerst der Tauchkolben in Richtung der zu vibrierenden Masse verschoben und dann der Vibrationskolben in schnellen Gang gesetzt.

Die Erfinder haben sich die Aufgabe gestellt, einen Linearvibrator mit relativer Kolbenbewegung und dadurch gesteuerter alternierender Zufuhr des Druckmediums zu schaffen, der einfach herzustellen, anspruchslos im Unterhalt und universell einsetzbar ist.

Die Aufgabe wird erfindungsgemäss gelöst durch die Merkmale des Kennzeichens von Patentanspruch 1. Spezielle Ausführungsformen und Weiterentwicklungen sind Gegenstand von abhängigen Patentansprüchen.

Der bestechend einfache Aufbau des erfindungsgemässen Linearvibrators erlaubt eine schlanke, längliche Form, die ihre Vorteile insbesondere entfaltet, wenn der Vibrator beispielsweise für Siebe, Transportrinnen, Kompaktierungsanlagen oder zum Antrieb von Werkzeugen eingesetzt wird. Als Druckmedium wird zweckmässig Luft eingesetzt, es können jedoch beispielsweise auch Abgase oder Wasserdampf verwendet werden.

Die äusseren Abmessungen des Linearvibrators können je nach Verwendungszweck beliebig variiert werden. Der Kolben kann beispielsweise eine Länge von 10-20 cm und einen Durchmesser von 1,5-5 cm haben, wobei die längsaxiale Bohrung eine lichte Weite von 25-50% des Kolbenaussendurchmessers haben kann. Die zweckmässig 1-3 mm tiefen Ringnuten können beispielsweise 1-3 cm von den Stirnseiten des Kolbens oder von dessen Längsmitte entfernt sein.

Wie bei pneumatischen Vibratoren üblich, beträgt der Hub des Kolbens nur wenige Zentimeter. Die Frequenz des sich hin- und herbewegenden Kolbens ist in erster Linie abhängig vom Druck des zugeführten Mediums, vom Hub und Gewicht des Kolbens sowie vom Reibungskoeffizienten der Gleitflächen.

Zweckmässig wird der Linearvibrator direkt ab dem Druckluftnetz gespeist, welches üblicherweise einen Druck von 6-8 bar hat.

Die Frequenz des pneumatischen Linearvibrators mit hin- und herbewegbarem Kolben kann erhöht werden, indem vom Kolben axialsymmetrisch Material abgetragen wird, wobei jedoch die Steuerung der alternierenden Druckluftzufuhr zu den Arbeitsvolumen nicht gestört werden darf.

Der Antrieb des pneumatischen Linearvibrators mittels alternierender Zufuhr des Druckmediums erfolgt vorzugsweise über wenigstens ein Arbeitsvolumen, das/die durch eine zylinderförmige Aussparung im betreffenden Abschlussteil, das als Zufuhrrohr für das Druckmedium dienende Führungsrohr und eine Stirnfläche des Kolbens gebildet wird/werden, welcher Kolben mit seiner Innen- und Aussenfläche dichtend aufliegt. Bei der Hinbewegung wird das Arbeitsvolumen ausgehend von Normaldruck komprimiert, bis die Ringnut im Kolben die entsprechenden Austrittsöffnungen im Führungsrohr erreicht. Das mit hohem Druck ausströmende Druckmedium leitet die Herbewegung ein, die fortgesetzt wird, bis einerseits der Kolben aus der zylinderförmigen Aussparung im Abschlussteil heraus ist und das Druckmedium entweichen kann und andrerseits auf der Gegenseite des Kolbens wieder Druckmedium einfliessen kann.

Der pneumatische Linearvibrator kann in zwei Grundtypen hergestellt werden:

― Das Führungsrohr und/oder ein Abschlussteil ist mit bekannten mechanischen Mitteln an einer Unterlage befestigbar bzw. als Tauchvibrator in eine zu kompaktierende Masse einlegbar. In diesem Fall wird beim Betrieb der Kolben hin- und herbewegt.

― Der Kolben ist mit bekannten Mitteln zur mechanischen Befestigung ausgerüstet, wobei aus dem Schalldämpferrohr der Linearbewegung entsprechende Längsschlitze ausgespart sind. In diesem in der Praxis weniger üblichen Fall wird beim Betrieb das Führungsrohr mit den Abschlussteilen hin- und herbewegt.

Horizontal oder nahezu horizontal arbeitende pneumatische Linearvibratoren sind zweckmässig mit einer Starthilfe ausgerüstet. Mit einer Feder oder mit Hilfe eines Teils des Druckmediums kann der Kolben seine Position in bezug auf das Führungsrohr so ändern, dass eine Ringnut im Kolben und Austrittsöffnungen im Führungsrohr übereinander liegen und der Vibrationsprozess ausgelöst wird.

Nach einer speziellen Ausführungsform kann der Vibrator statt mit zwei stirnseits des Kolbens geordneten Arbeitsvolumen auf einer Seite mit einer Rückführungsfeder arbeiten. Die nach dem Einleiten des Druckmediums auf der anderen Stirnseite des Kolbens zusammengepresste Feder schiebt nach dem Ausstossen des Druckmediums aus dem Arbeitsvolumen den Kolben wieder zurück, bis ausströmendes Druckmedium den nächsten Arbeitszyklus auslöst.

Das in Abstand vom Kolben vorzugsweise koaxial angeordnete Schalldämpferrohr sammelt das ausgestossene Druckmedium und führt es zweckmässig seitlich ab. Im Schalldämpfer kann ein an sich bekanntes Kühllabyrinth angeordnet sein. Das Schalldämpferrohr des Linearvibrators ist gleichzeitig dessen Schutzgehäuse.

Die mechanisch gut verarbeitbaren Werkstoffe Aluminium und Messing werden bevorzugt mindestens für den Kolben und das Führungsrohr eingesetzt. Das Schalldämpferrohr dagegen kann sowohl aus einem dieser Materialien als auch aus einem anderen geeigneten Material bestehen, z.B. Kunststoff oder Keramik. In besonders gelagerten Fällen kann jedoch anstelle der erwähnten Materialien mindestens teilweise auch Stahl eingesetzt werden.

Die Gleitflächen werden in der Praxis vorzugsweise mit einem bekannten reibungsvermindernden, verschleissfesten anorganischen oder organischen Werkstoff beschichtet.

Von besonderer Bedeutung für eine gute, möglichst verschleissfreie Vibrationsbewegung ist die axialsymetrische Ausgestaltung der hin- und herbewegten Bestandteile des Linearvibrators.

Falls der pneumatische Linearvibrator in eine zu verdichtende Masse eingetaucht werden soll, werden die Stirnseiten des Schalldämpferrohrs verschlossen, wobei Anschlussstutzen für die Zufuhr des Druckmediums und meist auch für dessen Abfuhr vorgesehen sind. Bei agressiven Massen kann das Schalldämpferrohr mit einem bekannten Korrosions- und/oder erosionsfesten Ueberzug versehen werden, falls es nicht aus einem entsprechenden Material besteht.

Wenn der erfindungsgemässe pneumatische Linaervibrator als Hammer eingesetzt werden soll, muss der Kolben auf der der Druckluftzufuhr abgewandten Seite auf den Abschlussteil aufschlagen. In diesem Fall müssen die innere und die äussere Stirnseite des vom Kolben beaufschlagten Abschlussteils aus einem bekannten verschleiss- und schlagfesten Material bestehen, wie übrigens die entsprechende Stirnseite des Kolbens auch.

Damit die schlagende Bewegung des Kolbens nicht übermässig gebremst wird, werden vorzugsweise Auslassbohrungen in der Aussenwandung des betreffenden dichtenden Abschlussteils, unmittelbar neben der Aufschlagfläche, angeordnet. Wenn für die Rückführung des Kolbens keine anderen bekannten mechanischen oder pneumatischen Mittel vorgesehen sind, und auf der Schlagseite alle Luft entweicht, erfolgt die Rückführung des Kolbens mit einer Starthilfe.

Beim als Hammer arbeitenden Linearvibrator ist die äussere Seite des Abschlusszylinders, je nach Einsatzart, eben oder als Schneide- bzw. Spitzmeissel ausgestaltet. Als besonders vorteilhaft hat sich die Verwendung als Niethammer erwiesen.

Die Erfindung wird anhand der in der Zeichnung dargestellten Ausführungsbeispiele näher erläutert. Es zeigen schematisch

- ― Fig. 1: einen Längsschnitt durch einen Linearvibrator mit zwei gleichen, zylinderförmig ausgebildeten Abschlussteilen und einer pneumatischen Starthilfe,
- ― Fig. 2: einen Querschnitt entlang der Linie II-II,
- ― Fig. 3: einen Längsschnitt durch einen Linearvibrator mit einem Befestigungsflansch und einer Spiralfeder als Starthilfe,
- ― Fig. 4: einen teilweisen Längsschnitt durch einen Linearvibrator mit im Bereich der Längsmitte beidseits angeordneten Ringnuten,
- ― Fig. 5: einen Querschnitt entlang der Linie V-V in Fig. 4,
- ― Fig. 6: einen Querschnitt entlang der Linie VI-VI in Fig. 4,
- ― Fig. 7: einen Querschnitt entlang der Linie VII-VII in Fig. 4, und
- ― Fig. 8: einen teilweisen Längsschnitt durch einen Linearvibrator mit einer einseitig angeordneten Rückführungsfeder.

Der in Fig. 1 dargestellte Druckluft-Linearvibrator besteht im wesentlichen aus einem Kolben 10, becher- bzw topfförmig ausgebildeten Abschlussteilen 14, 16, einem auch der Zufuhr des Druckmediums, insbesondere Druckluft, dienenden Führungsrohr 18 und einem Schalldämpferrohr 52. Im Prinzip kann das Führungsrohr 18 auf beiden Seiten an die Druckluft angeschlossen werden. Bei der praktischen Anwendung ist jedoch zweckmässig eine Seite verschlossen.

Die längsaxiale Bohrung 22 des Kolbens 10 weist in Richtung der Druckluftzufuhr eine Querschnittsverminderung 24 auf, wobei der Durchmesser D₁ in einer Stufe auf D₂ vermindert wird. Sowohl die grössere als auch die kleinere Bohrung weisen im Bereich der Stirnflächen des Kolbens 10 je eine Ringnut 26 auf, von der ― wie in Fig. 2 im Schnitt dargestellt ― je vier Kanäle 27 parallel zur Längsachse A des Kolbens 10 zu dessen benachbarter Stirnfläche führen, wobei diese Kanäle in Längsrichtung aus dem Mantel einer eingesetzten Hülse 25 ausgespart und so gegen die längsaxiale Bohrung 22 verschlossen sind. Die Länge des Kolbens ist mit 1 bezeichnet, der Abstand der Ringnuten mit n.

Die längsaxiale Bohrung 22 des Kolbens 10 gleitet unter Ausbildung eines Luftkissens auf dem Führungsrohr 18, das seinerseits eine der Querschnittsverminderung 24 entsprechende Einengung 28 des Aussendurchmessers D₁ zu D₂ hat. Unmittelbar neben dieser Einengung durchgreifen, wie in Fig. 1 angedeutet, eine oder zwei axialsymmetrisch angeordnete Hilfsbohrungen 30 mit einem Querschnitt von etwa 1 mm² das eingeengte Führungsrohr 18.

Im Abstand a voneienander durchlaufen je drei axialsymmetrisch angeordnete Austrittsöffnungen 32 die Wandung des Führungsrohrs 18. Die Oeffnungen haben je eine lichte Weite von 3-4 mm².

Das aus dem Abschlussteil 14, welcher auf der Eintrittsseite der Druckluft angeordnet ist, herausragende Führungsrohr 18 dient als Befestigungsstutzen für einen nicht dargestellten Druckluftzufuhrschlauch. Dieser ist zweckmässig mit einer Bride oder dgl. gesichert. Der Abschlussteil 16 trägt eine Verschlusskappe 50 für das Führungsrohr 18. Im vorliegenden Fall ist die Kappe derart ausgestaltet, dass sie gleichzeitig zur Befestigung des Druckluft-Linearvibrators auf einer zu vibrierenden Vorrichtung dient. Sie kann zu diesem Zweck ein nicht dargestelltes Aussengewinde haben.

Die Arbeitsvolumen V₁ und V₂ werden durch becher förmige Aussparungen in den Abschlussteilen 14, 16, das Führungsrohr 18 und die betreffende Stirnfläche des Kolbens 10 gebildet.

Bei der Zufuhr des Mediums, beispielsweise Druckluft mit einem Netzdruck von 6-8 bar, zu dem in Fig. 1 und 2 dargestellten Linearvibrator tritt vorerst Luft durch die Hilfsbohrung/en 30 in den von der längsaxialen Bohrung 22 im Kolben 10 mit dem grösseren Durchmesser D₂ und dem eingeengten Aussendurchmesser D₁ des Führungsrohrs 18 sowie den Stufen bei 24 und 28 gebildeten Hohlraum. Der Kolben 10 wird in Richtung des Abschlussteils 16 verschoben, bis die Ringnut 26 mit dem kleineren Durchmesser die Austrittsöffnungen 32 des eingeengten Führungsrohrs 18 erreicht. Diese Stellung wird in Fig. 1 dargestellt.

Sobald die Druckluft durch die Austrittsöffnungen 32 über die Kanäle 27 in das Arbeitsvolumen V₁ eindringen kann, wird der Kolben in die andere Richtung gedrückt, wobei das beim Abschlussteil 14 liegende Arbeitsvolumen V₂ vermindert und die Luft komprimiert wird. Wenn die grössere Ringnut 26 die Austrittsöffnungen 32 des nicht eingeengten Führungsrohrs 18 erreicht, wird durch die über die Kanäle 27 in das Arbeitsvolumen V₂ eindringende Druckluft erneute Umkehr der Bewegungsrichtung des Kolbens 10 bewirkt. In dieser Position wird Druckluft aus dem Arbeitsvolumen V₁ über den Ringspalt R in den mantel förmigen Zwischenraum zwischen dem Kolben 10 und dem Schalldämpferrohr 52 abgelassen.

Die Stirnflächen des Kolbens 10 schlagen nicht auf dem flachen Boden der Abschlussteile 14, 16 auf, weil nach dem Druckausgleich die komprimierte Restluft ein Druckkissen bildet.

Der augenfälligste Unterschied des Linearvibrators von Fig. 3 zu demjenigen von Fig. 1 und 2 besteht darin, dass der Abschlussteil 16 als Befestigungsflansch mit einer Montagefläche 54 und Schraubenlöchern 56 ausgebildet ist. Beide Abschlussteile 14, 16 haben eine im Querschnitt ringförmige Dichtlippe 57 mit einer Dichtfläche 58, auf welcher die seitliche Innenwand einer topfförmigen Ausnehmung des Kolbens 10 an den Stirnflächen gleitet.

Der Abschlussteil 14 ist mit einem Abschlussdeckel 60 versehen, durch welchen Abluftbohrungen 62 für die aus den Arbeitsvolumen V₁, V₂ ausgestossene Druckluft führen.

Das in bezug auf die Achse A koaxiale Schalldämpferrohr 52 ist dichtend ausgebildet, es ist stirnseitig auf die beiden Abschlussteile 14, 16 gestülpt.

Entsprechend Fig. 1 und 2 weist der Kolben zwei benachbart der Stirnflächen angeordnete Ringnuten 26 im Abstand n auf. Die Kanäle 27 sind eine Ringnut mit der benachbarten topfförmigen Aussparung in der Stirnseite verbindende, in Axialrichtung verlaufende Bohrungen.

Das auf beiden Stirnseiten mit einem Aussen- 64 und einem Innengewinde 66 versehene Führungsrohr 18 ragt beidseits aus dem Vibrator hinaus und weist im Abstand a je wenigstens zwei, vorzugsweise je drei axialsymmetrisch angeordnete Austrittsöffnungen 32 auf. Dadurch wird der Kolben 10 mit einem Luftlagerkissen geführt. Die Aussengewinde 64 erlauben bei Bedarf eine beidseitige Montage.

Mit der auf das Aussengewinde 64 des Führungsrohrs 18 aufgebrachten Mutter 68 und der Kegelmutter 70 werden die Abschlussteile 14, 16 auf das Schalldämpferrohr 52 gepresst und so die Teile der Vibrators mechanisch stabil zusammengebaut. Bei der beidseitig möglichen Luftzufuhr durch das Führungsrohr 18, eine der Eintrittsöffnungen ist mit einem Verschlusszapfen 72 verschlossen, beginnt der Kolben der Länge 1 zu vibrieren. Eine als Starthilfe eingesetzte Spiralfeder 74 bewirkt automatisch, dass im betriebsbereiten Zustand eine Ringnut 26 des Kolbens 10 und axialsymmetrisch angeordnete Austrittsöffnungen 32 des Führungsrohrs 18 aufeinanderliegen. Die Spiralfeder 74 liegt einends auf dem Abschlussteil 16 und andernends in einer einfachheitshalber nicht dargestellten Nut im Aussenmantel des Kolbens 10 auf.

Auf der Abluftseite wird ein Verschlussdeckel 76 auf das Führungsrohr 18 geschraubt. Ueber einen O-Ring drückt der mit einer Kontermutter 80 gesicherte Verschlussdeckel 76 ein in Querschnitt ringförmiges, poröses Schalldämpfelement 82 in eine entsprechend ausgeformte Nut des Abschlussdekkels 60. Zwischen dem Abschlussdeckel 60 und dem Verschlussdeckel 76 bleibt ein ringförmiger Schlitz 84 offen, durch welchen die Abluft nach dem Durchtritt durch das Schalldämpfelement 82 entweichen kann. Der Verschlussdeckel 76 ist also das Gehäuse für das Schalldämpfelement 82 und dient gleichzeitig der Feinregulierung der Abluftmenge, wobei der Schlitz 84 geschlossen oder geöffnet, und der eingelegte O-Ring 78 mehr oder weniger zusammengedrückt wird. Die Breite des Abluftschlitzes 84 wirkt sich auf den vom Vibrator erzeugten Lärm und auf dessen Frequenz aus.

Falls die Luftzufuhr von der Abluftseite her erfolgt, kann das auf der andern Seite verschlossene Führungsrohr 18 bündig mit der Montagefläche 54 oder leicht versenkt abgeschnitten und so ein Aufbringen auf einer ebenen Unterfläche erleichtert werden.

Das Funktionsprinzip von Fig, 3 entspricht ― abgesehen von der erwähnten Starthilfe ― demjenigen von Fig. 1 und 2.

Der in den Fig. 4-7 in seinen wesentlichen funktionellen Teilen dargestellte Linearvibrator hat ein Führungsrohr 18 mit vier axialsymetrisch angeordneten Austrittsöffnungen 32. Der in seinen Aussenkonturen Fig. 3 entsprechende Kolben 10 hat zwei benachbart der Längsmitte angeordnete Ringnuten 26. Diese sind über radiale Stichkanäle 86 mit je drei in Axialrichtung verlaufenden Kanälen 27 verbunden, die zur entfernter liegenden Stirnseite des Kolbens führen. Dadurch verschieben sich die Austrittsöffnungen 32, wenn sie über einer Ringnut 26 liegen und einem Arbeitsvolumen V₁ oder V₂ Druckmedium zugeführt wird, stets in den Bereich zwischen den beiden Ringnuten 26 zurück.

Eine Starthilfe ist einfachheitshalber nicht eingezeichnet, sie kann nach der oben aufgezeigten Weise erfolgen.

Ebenfalls kann offen bleiben, ob das Führungsrohr 18 mit den Abschlussteilen 14, 18 oder der Kolben 10 an der Unterlage befestigt ist.

Fig. 8 zeigt einen Linearvibrator, der mit pneumatischmechanischen Beschleunigungsmitteln arbeitet. Das Führungsrohr 18 ist nur auf der Eintrittseite des Druckmediums rohrförmig ausgebildet, indem ein zylinderförmiger Stab ausgebohrt wird. Auf dieser Seite ist der Kolben 10 entsprechend Fig. 3 ausgebildet. Auf der andern Seite dagegen ist zwischen der Stirnfläche des Kolbens 10 und dem Abschlussteil 16 eine Rückführungsfeder 88 angeordnet.

Die Rückführungsfeder wird zusammengedrückt, wenn die Austrittsöffnungen 32 und die Ringnut 26 übereinanderliegen und das Druckmedium über die als Bohrung ausgebildeten Kanäle in das Arbeitsvolumen V austritt.

Sobald sich der Kolben 10 unter dem Druck des Mediums so weit in Richtung der Rückführungsfeder 88 verschoben hat, dass das Medium aus dem Arbeitsvolumen V entweichen kann, drückt die Rückführungsfeder den Kolben 10 zurück, bis das Medium wieder aus den Austrittsöffnungen 32 austreten kann, und ein neuer Arbeitszyklus beginnt.

Die Federkraft der Rückführungsfeder 88 und der Druck des zugeführten Mediums müssen aufeinander abgestimmt sein. Falls die Ringnut 26 und die Austrittsöffnungen 32 in Ruhelage nicht übereinanderliegen, wird eine Starthilfe der erwähnten Art eingesetzt.

## Patentansprüche

1. Pneumatischer Linearvibrator mit einer durch mindestens auf einer Seite dichtende, lösbare Abschlussteile (14, 16) begrenzten Kolbenführung, einem Kolben (10), einem Aussenrohr (52) und Mitteln zur Zufuhr bzw. Abfuhr eines gas- bzw. dampfförmigen Druckmediums, wobei die Relativbewegung zwischen der Führung mit den Abschlussteilen und dem Kolben durch selbststeuernde, alternierende Zufuhr des Druckmediums zu einem auf einer Stirnseite des Kolbens (10) gebildeten Arbeitsvolumen (V, V₁, V₂) erfolgt, der Kolben (10) eine längsaxiale Bohrung (22) aufweist, welche im Bereich von wenigstens einem Ende oder wenigstens auf einer Seite benachbart der Längsmitte eine Ringnut (26) aufweist, die über mindestens zwei axialsymmetrisch angeordnete, gegenüber der längsaxialen Bohrung (22) des Kolbens (10) verschlossene, in Axialrichtung (A) verlaufende Kanäle (27) mit einer Stirnfläche des Kolbens (10) verbunden sind, wobei diese Stirnfläche bei im Bereich der Kolbenenden angeordneten Ringnuten (26) die benachbarte, bei im Bereich der Kolbenlängsmitte angeordneten Ringnuten (26) die entfernte ist, und ein die Abschlussteile (14, 16) und die längsaxiale Bohrung (22) des Kolbens (10) dichtend durchgreifendes, auf einer Seite verschlossenes Rohr (18) für die Zufuhr des Druckmediums, welches als Kolbenführung dient und entsprechend der Ringnuten (26) in der längsaxialen Bohrung (22) des Kolbens (10) in radialer Richtung angeordnete, axialsymmetrische Austrittsöffnungen (32) für das Druckmedium aufweist, dadurch gekennzeichnet, das zur Bildung eines Arbeitsvolumens (V, V₁, V₂) die Abschlussteile (14, 16) zur dichtenden Aufnahme der Kolbenenden oder die Stirnseiten des Kolbens (10) zur dichtenden Aufnahme der Abschlussteile (14, 16) becherförmig ausgebildet sind, wobei der flache Boden des Bechers und die eingeführte Stirnfläche vollflächig zur wenigstens einseitigen Ausbildung eines Druckkissens parallel verlaufen, der Kolben (10) durch das Rohr (18) geführt ist, das Aussenrohr als auf der ganzen Länge in Abstand vom Kolben (10) verlaufendes Schalldämpferrohr (52) ausgebildet ist, und der Kolben (10) in einer Endstellung einen Ringspalt (R) zum Austritt des Druckmediums bildet.

2. Linearvibrator nach Anspruch 1, dadurch gekennzeichnet, dass bei im Bereich der Kolbenenden angeordneten Ringnuten (26) ihr Abstand (n) kleiner und die Länge (1) des Kolbens grösser ist als der Abstand (a) der Austrittsöffnungen (32) im Führungsrohr (18), wobei die Ringnuten (26) im betriebsbereiten Zustand innerhalb der oder auf den Austrittsöffnungen (32) liegen.

3. Linerarvibrator nach Anspruch 1, dadurch gekennzeichnet, dass bei beidseits im Bereich der Kolbenlängsmitte angeordneten Ringnuten (26) nur auf einer Axialhöhe des Führungsrohrs (18) axialsymmetrisch angeordnete Austrittsöffnungen (32) ausgespart sind, wobei die Austrittsöffnungen (32) im betriebsbereiten Zustand zwischen oder auf den Ringnuten (26) liegen.

4. Linearvibrator nach Anspruch 1, dadurch gekennzeichnet, dass im Bereich des einen Kolbenendes eine Ringnut (26) mit Kanälen (27) zur benachbarten Stirnseite des Kolbens (10) angeordnet ist und am andern Ende des Kolbens eine Rückführungsfeder (88) angreift, wobei das Führungsrohr im Bereich der Ringnut (26) axialsymmetrisch angeordnete Austrittsöffnungen (32) aufweist.

5. Linearvibrator nach einem der Ansprüche 1-4, dadurch gekennzeichnet, dass das Führungsrohr (18) zur Führung des Kolbens (10) mit einem Luftlagerkissen auf einer oder zwei Axialhöhe/n mindestens zwei, vorzugsweise mindestens drei axialsymmetrisch angeordnete Austrittsöffnungen (32) aufweist.

6. Linearvibrator nach einem der Ansprüche 1-5, dadurch gekennzeichnet, dass an einem Kolbenende eine Feder (74) als Starhilfe eingebaut ist, welche in betriebsbereitem Zustand eine Ringnut (26) und axialsymmetrisch angebrachte Austrittsöffnungen (32) im Führungsrohr (18) übereinander liegen lässt.

7. Linearvibrator nach einem der Ansprüche 1-5, dadurch gekennzeichnet, dass eine Starthilfe ausgebildet ist, indem das Führungsrohr (19) zwischen den axialsymmetrisch angeordneten Austrittsöffnungen (32) für das Druckmedium eine stufenförmige Einengung (28) des Aussenmantels aufweist, die sich bis zum entsprechenden Abschlussteil (16) fortsetzt, indem unmittelbar neben der Einengung (28) mindestens eine Hilfsbohrung (30) die eingeengte Rohrwand durchgreift, und indem die längsaxiale Bohrung (22) des Kolbens (10) zwischen den Ringnuten (26) eine der Einengung (28) am Führungsrohr (18) entsprechende, sich bis zur Stirnseite fortsetzende Querschnittsverminderung (24) aufweist, wobei die Hilfsbohrung/en (30) in jeder Stellung des Kolbens (10) geöffnet ist/sind.

8. Linearvibrator nach einem der Ansprüche 1-7, dadurch gekennzeichnet, dass die Gleitflächen mit einem reibungsvermindernden, verschleissfesten anorganischen oder organischen Werkstoff beschichtet sind.

9. Linearvibrator nach einem der Ansprüche 1-8 zur Verwendung als Tauchvibrator, dadurch gekennzeichnet, dass das Schalldämpferrohr (52) auf den Stirnseiten des Linearvibrators verschlossen ist, wobei die Oberfläche von Schläuchen für die Zufuhr des Druckmediums bzw. deren Stutzen dichtend durchgriffen und mit einem Stutzen für die Abfuhr des Druckmediums ausgerüstet ist.

10. Linearvibrator nach Anspruch 9, dadurch gekennzeichnet, dass das Schalldämpferrohr (52) aus einem korrosions- und/oder erosionsfesten Material besteht oder damit überzogen ist.

11. Linearvibrator nach einem der Ansprüche 1-8 zur Verwendung als Schlagwerkzeug, dadurch gekennzeichnet, dass wenigstens die Stirnseite des von der Druckluftzufuhr entfernten Abschlussteils (16) und die entsprechende Stirnseite des Kolbens (10) aus verschleiss- und schlagfestem Material bestehen und die Wand des Abschlussteils (16) kurz vor der Aufschlagfläche des Kolbens (10) von mindestens einer Bohrung durchgriffen ist.

## Claims

1. Pneumatic linear vibrator, comprising a piston guide defined by detachable end parts (14, 16) sealing at least on one side, a piston (10), an external pipe (52), and means for supplying and removing a gaseous or vaporised pressure medium, the relative movement between the guide having the end parts and the piston being effected by automatic alternating supply of the pressure medium to a working volume (V, V₁, V₂) formed on one end face of the piston (10), the piston (10) having a longitudinal axial bore (22) which has an annular groove (26) in the region of at least one end or adjacent to the longitudinal centre on at least one side, said annular grooves each being connected to an end face of the piston (10) by means of at least two axisymmetric channels (27) extending in the axial direction (A) and sealed off from the longitudinal axial bore (22) of the piston (10), this end face being the adjacent face when annular grooves (26) are arranged in the region of the piston ends and the remote face when annular grooves (26) are arranged in the region of the longitudinal centre, and a pipe (18) for the supply of the pressure medium closed on one side and passing through the end parts (14, 16) and the longitudinal axial bore (22) of the piston (10) in a sealed manner, said pipe serving as a piston guide and having radially disposed axisymmetric outlet openings (32) for the pressure medium corresponding to the annular grooves (26) in the longitudinal axial bore (22) of the piston (10), characterised in that in order to form a working volume (V, V₁, V₂), the end parts (14, 16) for receiving in a sealed manner the piston ends or the end faces of the piston (10) for receiving in a sealed manner the end parts (14, 16) are cup-shaped, the flat base of the cup and the end face introduced extending completely in parallel in order to form a pressure cushion on at least one side, the piston (10) being guided by the pipe (18), the external pipe being designed as a sound-absorbing pipe (52) extending along the entire length of and at a distance from the piston (10), and the piston (10), in a final position, forming an annular clearance (R) for the outflow of the pressure medium.

2. Linear vibrator according to claim 1, characterised in that in the case of annular grooves (26) arranged in the region of the piston ends, their spacing (n) is smaller and the length (1) of the piston is greater than the spacing (a) of the outlet openings (32) in the guide pipe (18), the annular grooves (26) lying within or on the outlet openings (32) in the operative state.

3. Linear vibrator according to claim 1, characterised in that in the case of annular grooves (26) arranged on either side in the region of the longitudinal centre of the piston, axisymmetric outlet openings (32) are only cut out at an axial height of the guide pipe (18), the outlet openings (32) lying between or on the annular grooves (26) in the operative state.

4. Linear vibrator according to claim 1, characterised in that an annular groove (26) having channels (27) to the adjacent end face of the piston (10) is arranged in the region of one piston end and a return spring (88) engages the other end of the piston, the guide pipe having axisymmetric outlet openings (32) in the region of the annular groove (26).

5. Linear vibrator according to one of claims 1-4, characterised in that the guide pipe (18) for guiding the piston (10) with an air bearing cushion at one or two axial height/heights has at least two, preferably at least three axisymmetric outlet openings (32).

6. Linear vibrator according to one of claims 1-5, characterised in that a spring (74) is mounted at one piston end to act as a starting aid, said spring causing an annular groove (26) and axisymmetric outlet openings (32) in the guide pipe (18) to lie one over the other in the operative state.

7. Linear vibrator according to one of claims 1-5, characterised in that a starting aid is formed in that the guide pipe (19) has a stepped narrowed section (28) of the outer circumference between the axisymmetric outlet openings (32) for the pressure medium, said narrowed section continuing as far as the corresponding end part (16), in that at least one auxiliary bore (30) passes through the narrowed pipe wall directly beside the narrowed section (28), and in that the longitudinal axial bore (22) of the piston (10) has, between the annular grooves (26), a cross-sectional reduction (24) corresponding to the narrowed section (28) on the guide pipe (18) and continuing as far as the end face, the auxiliary bore/bores (30) being open in every position of the piston (10).

8. Linear vibrator according to one of claims 1-7, characterised in that the sliding surfaces are coated with a friction-reducing, wear-resistant inorganic or organic material.

9. Linear vibrator according to one of claims 1-8 for use as a plunger-type vibrator, characterised in that the sound-absorbing pipe (52) is closed at the end faces of the linear vibrator, the top surface of hoses for the supply of the pressure medium or the connections thereof being penetrated in a sealed manner and being equipped with a connection for the removal of the pressure medium.

10. Linear vibrator according to claim 9, characterised in that the sound-absorbing pipe (52) consists of a corrosion- and/or erosion-resistant material or is coated therewith.

11. Linear vibrator according to one of claims 1-8 for use as a striking tool, characterised in that at least the end face of the end part (16) remote from the compressed air supply and the corresponding end face of the piston (10) consist of wear-resistant and impact-resistant material and at least one bore passes through the wall of the end part (16) just in front of the striking surface of the piston (10).

## Revendications

1. Vibrateur pneumatique linéaire, avec un guidage de piston délimité par des pièces d'obturation (14, 16) amovibles, obturant au moins d'un côté, un piston (10), un tube extérieur (52) et des moyens d'amenée ou d'évacuation d'un fluide de compression sous forme de gaz ou de vapeur, le mouvement relatif entre le guidage avec les pièces d'obturation et le piston s'effectuant par amenée alternée auto-régulante du fluide de compression à un volume de travail (V, V₁, V₂) formé sur une face frontale du piston (10), le piston (10) présentant un alésage axial longitudinal (22) qui présente, dans la zone d'au moins une extrémité ou au moins d'un côté adjacent au centre longitudinal, une rainure annulaire (26) qui communique, par au moins deux canaux (27) s'étendant en sens axial (A), disposés symétriquement par rapport à l'axe, obturés par rapport à l'alésage (22) axial longitudinal du piston (10), avec une face frontale du piston (10), cette face frontale étant, dans le cas de rainures annulaires (26) disposées dans la zone des extrémités du piston, la plus rapprochée, dans le cas de rainures annulaires (26) disposées dans la zone du centre longitudinal du piston, la plus éloignée et un tube (18) pour l'amenée du fluide de compression, obturé d'un côté, traversant, de manière obturante, les parties d'obturation (14, 16) et l'alésage axial longitudinal (22) du piston (10), qui sert de guidage de piston et présente des orifices de sortie (32) pour le fluide de compression, symétriques par rapport à l'axe, disposés en sens radial, suivant les rainures annulaires (26) dans l'alésage (22) axial longitudinal du piston (10), caractérisé en ce que, pour la formation d'un volume de travail (V, V₁ , V₂), les pièces d'obturation (14, 16), pour recevoir de manière obturante les extrémités du piston, ou les faces frontales du piston (10), pour recevoir de manière obturante les pièces d'obturation (14, 16), se présentent en forme de gobelet, le fond plat du gobelet et la face frontale introduite s'étendant parallèlement sur toute la surface pour former, au moins d'un côté, un coussin de compression, que le piston (10) est guidé dans le tube (18), que le tube extérieur se présente comme un tube silencieux (52) s'étendant sur toute la longueur, à une distance du piston (10) et que le piston (10) forme, en une position extrême, une ouverture annulaire (R) pour la sortie du fluide de compression.

2. Vibrateur linéaire suivant la revendication 1, caractérisé en ce que, dans le cas de rainures annulaires (26) disposées dans la zone des extrémités du piston, leur écartement (n) est inférieur et la longueur (1) du piston est supérieure à la distance (a) entre les orifices de sortie (32) dans le tube de guidage (18), les rainures annulaires (26) se trouvant, à l'état prêt à fonctionner, dans ou sur les orifices de sortie (32).

3. Vibrateur linéaire suivant la revendication 1, caractérisé en ce que, dans le cas de rainures annulaires (26) disposées des deux côtés dans la zone du centre longitudinal du piston, des orifices de sortie (32) disposés symétriquement par rapport à l'axe ne sont évidés qu'à une hauteur axiale du tube de guidage (18), les orifices de sortie (32) se trouvant, à l'état prêt à fonctionner, dans ou sur les rainures annulaires (26).

4. Vibrateur linéaire suivant la revendication 1, caractérisé en ce que dans la zone de l'une des extrémités du piston est disposée une rainure annulaire (26) avec des canaux (27) vers la face frontale rapprochée du piston (10) et qu'à l'autre extrémité du piston vient en prise un ressort de rappel (88), le tube de guidage présentant, dans la zone de la rainure annulaire (26), des orifices de sortie (32) disposés symétriquement par rapport à l'axe.

5. Vibrateur linéaire suivant l'une des revendications 1 à 4, caractérisé en ce que le tube de guidage (18) pour le guidage du piston (10) présente, à une ou deux hauteur(s) axiale(s), au moins deux, de préférence au moins trois, orifices de sortie (32) disposés symétriquement par rapport à l'axe.

6. Vibrateur linéaire suivant l'une des revendications 1 à 5, caractérisé en ce qu'à une extrémité du piston est incorporé un ressort (74), comme dispositif auxiliaire de démarrage, qui, à l'état prêt à fonctionner, permet qu'une rainure annulaire (26) et des orifices de sortie (32) disposés symétriquement par rapport à l'axe dans le tube de guidage (18) se superposent.

7. Vibrateur linéaire suivant l'une des revendications 1 à 5, caractérisé en ce qu'il est réalisé un dispositif auxiliaire de démarrage en ce que le tube de guidage (19) présente, entre les orifices de sortie (32) du fluide de compression disposés symétriquement à l'axe, un rétrécissement (28) en forme de paliers de l'enveloppe extérieure, qui se prolonge jusqu'à la pièce d'obturation (16) correspondante, en ce que, immédiatement à côté du rétrécissement (28), au moins un alésage auxiliaire (30) traverse là paroi du tube rétrécie et en ce que l'alésage axial longitudinal (22) du piston (10) présente, entre les rainures annulaires (26), une réduction en section correspondant au rétrécissement (28) au tube de guidage (18) et se prolongeant jusqu'à la face frontale, l'alésage/les alésages auxiliaire(s) (30) étant ouvert(s) dans toute position du piston (10).

8. Vibrateur linéaire suivant l'une des revendications 1 à 7, caractérisé en ce que les surfaces de glissement sont revêtues d'un matériau inorganique ou organique résistant à l'usure et réduisant la friction.

9. Vibrateur linéaire suivant l'une des revendications 1 à 8, destiné à être utilisé comme vibrateur d'immersion, caractérisé en ce que le tube silencieux (52) est obturé aux faces frontales du vibrateur linéaire, la surface étant traversée, de manière obturante, de flexibles pour l'amenée du fluide de compression ou leurs tubulures et équipée d'une tubulure pour l'évacuation du fluide de compression.

10. Vibrateur linéaire suivant la revendication 9, caractérisé en ce que le tube silencieux (52) est réalisé en un matériau anti-corrosion et/ou anti-érosion ou en est revêtu.

11. Vibrateur linéaire suivant l'une des revendications 1 à 8, destiné à être utilisé comme outil de martelage, caractérisé en ce qu'au moins la face frontale de la pièce d'obturation (16) éloignée de l'amenée d'air comprimé et la face frontale correspondante du piston (10) sont réalisées en un matériau résistant à l'usure et aux chocs et que la paroi de la pièce d'obturation (16) est traversée, peu avant la surface de frappe du piston (10) par au moins un alésage.
